# EUROPÄISCHE PATENTSCHRIFT

(11) **EP 1 595 602 B1**
(45) Veröffentlichungstag und Bekanntmachung des Hinweises auf die Patenterteilung: **04.01.2012**
(21) Anmeldenummer: 05103435.3
(22) Anmeldetag: 27.04.2005
(51) Int. Cl.: B05C 17/01, B05C 17/015

(54) **Auspressgerät**
Extrusion device
Dispositif d'extrusion

(30) Priorität: 10.05.2004 DE 102004023514
(43) Veröffentlichungstag der Anmeldung: 16.11.2005
(73) Patentinhaber: HILTI Aktiengesellschaft, 9494 Schaan (LI)
(72) Erfinder: Klein, Manfred, 86916 Kaufering (DE)
(74) Vertreter: Wildi, Roland

(56) Entgegenhaltungen:
- EP-A- 0 490 555
- DE-A1- 3 920 694
- DE-A1- 4 226 956
- US-A- 3 401 847
- US-A- 4 681 524

## Beschreibung

### Technisches Gebiet

Die Erfindung betrifft ein Gerät zum Auspressen von ein- oder mehrkomponentigen Massen enthaltenden Folienbeuteln oder Kartuschen, der im Oberbegriff des Patentanspruchs 1 genannten Art.

### Stand der Technik

Ein- oder mehrkomponentige, chemische Massen werden für verschiedenste Anwendungen, beispielsweise als Mörtel-, Klebe- oder Dichtmassen, bei Gebäuden, Kraftfahrzeugen, Flugzeugen, Schiffen, Maschinen und zahlreichen weiteren Vorrichtungen verwendet. Die Massen werden üblicherweise in Folienbeutel oder Kartuschen dem Benutzer zur Verfügung gestellt, die in einem entsprechenden Gerät zum Auspressen von ein- oder mehrkomponentigen Massen einsetzbar und mit diesem ausbringbar sind.

Geeignete Geräte weisen beispielsweise mechanische Vorschubmechanismen für den Vorschub einer Kolbenstange auf. Aus der DE 36 07 384 A1 ist ein solches Gerät zum Auspressen von ein- oder mehrkomponentigen Massen enthaltenden Folienbeuteln oder Kartuschen mit einem Gehäuse und einem Handgriff bekannt, das zum Auspressen der Massen eine Kolbenstange aufweist, die mittels eines Vorschubmechanismus vorschiebbar ist. Der Vorschubmechanismus weist ein Vorschubelement und ein Sperrelement auf, die auf der Kolbenstange angeordnet, axial versetzbar und zwischen zwei Endanschlägen in Längsrichtung des Gerätes schwenkbar sind. An dem Handgriff ist ein Betätigungselement vorgesehen, bei dessen Betätigung eine als mehrarmiger Hebel ausgebildete Kraftübertragungseinrichtung auf das Vorschubelement wirkt und dieses verschwenkt. Dabei wird die Kolbenstange entsprechend des vorhandenen Hebelweges in Auspressrichtung vorgeschoben. Das Sperrelement verhindert eine unerwünschte Gegenbewegung der Kolbenstange entgegen der Auspressrichtung. Über einen Entriegelungshebel kann das Sperrelement derart verschwenkt werden, dass die Kolbenstange in eine Ausgangsstellung zurückziehbar ist.

Aus der DE 42 31 418 A1 ist ein weiteres mechanisches Gerät zum Auspressen von ein-oder mehrkomponentigen Massen enthaltenden Folienbeuteln oder Kartuschen bekannt, bei der das Betätigungselement als zweiarmiger Hebel ausgebildet ist, wobei ein Arm des Hebels bei der Betätigung des Hebels direkt auf das Vorschubelement für den Vorschub der Kolbenstange wirkt.

Auch die US 4,681,524 beschreibt ein mechanisches Gerät zum Auspressen von viskosen Massen, bei dem das Betätigungselement als zweiarmiger Hebel ausgebildet ist, wobei ein Arm des Hebels bei der Betätigung des Hebels direkt auf das Vorschubelement wirkt.

Mechanische Geräte zeichnen sich insbesondere durch ihre geringe Störanfälligkeit aus. Die Geräte sind einfach in der Handhabung und vielseitig einsetzbar. Nachteilig an den bekannten Lösungen ist, dass insbesondere bei zähen ein- oder mehrkomponentigen Massen die Betätigung einen hohen Kraftaufwand erfordert, so dass bei längeren Arbeitseinsätzen Ermüdungserscheinungen beim Anwender auftreten. Zudem ist das Übersetzungsverhältnis durch die Ausbildung des Betätigungshebels eingeschränkt. Sollen beispielsweise mit dem Betätigungselement sehr grosse Kräfte bei kleinem Vorschubweg realisiert werden, muss z. B. bei der DE 42 31 418 A1 die zweite Hebellänge sehr kurz ausgeführt sein. Der Kraftangriffspunkt liegt bei einer solchen Ausführung nahe an der Drehachse des Hebels.

Infolge der mechanischen Ausbildung der Kraftübertragungseinrichtung ist die Anordnung des Handgriffs vorbestimmt. Je nach Art und Gewicht der auszupressenden Folienbeutel oder Kartuschen sowie bei einer weiteren Verwendung einer Restmenge der auszupressenden Masse ändern sich die Gewichtsverhältnisse des Gerätes. Das Gerät befindet sich nicht mehr in einem Gleichgewicht, wobei ein unausgewichtetes, beispielsweise kopflastiges Gerät bei längeren Arbeitseinsätzen ebenfalls zu Ermüdungserscheinungen beim Anwender führt.

Neben rein mechanischen Geräten sind beispielsweise aus der DE 40 32 349 A1 auch pneumatische Geräte zum Auspressen von ein- oder mehrkomponentigen Massen enthaltenden Folienbeutein oder Kartuschen bekannt, bei denen eine in einem Hohlzylinder geführte Kolbenstange über Druckluft zum Auspressen der auszupressenden Masse vorschiebbar ist. Nachteilig an der bekannten Lösung ist, dass das Gerät infolge der Vielzahl von Dichtungen und konstruktiven Teilen eine gewisse Störanfälligkeit aufweist. Des Weiteren muss für den Betrieb des pneumatischen Gerätes eine externe Druckluftquelle zur Verfügung stehen.

Die US 3,401,847 beschreibt ebenfalls ein pneumatisches Gerät zum Auspressen von ein- oder mehrkomponentigen Massen, bei dem eine in einen Hohlzylinder eingeführte Kolbenstange, die einseitig eine Zahnung aufweist, in die eine Klinge eines hydraulisch angetriebenen Aktuators eingreift. Auch hier ist eine externe Druckluftquelle erforderlich.

Des Weiteren sind hydraulische Geräte zum Auspressen von ein- oder mehrkomponentigen Massen enthaltenden Folienbeuteln oder Kartuschen bekannt. Aus der gattungsgemäßen EP 0 490 555 A1 ist ein fluidbetätigtes Gerät zum Auspressen von ein - oder mehrkomponentigen Massen bekannt, bei dem ein Auspresskolben mittels einer Druckflüssigkeit vorgeschoben wird, wobei die Zufuhr der Druckflüssigkeit über Gaszufuhr gesteuert wird, was eine Vielzahl an Ventilen erforderlich macht. Die die 42 29 956 A1 zeigt ein hydraulisches Gerät zum Auspressen von Folienbeuteln, bei dem ein Auspresskolben mittels einer Druckflüssigkeit bei Betätigung eines Betätigungselementes am Handgriff vorgeschoben wird. Nachteilig an den bekannten Lösungen ist, dass das Gerät infolge der Vielzahl von Dichtungen und konstruktiven Teilen eine gewisse Störanfälligkeit aufweist.

### Darstellung der Erfindung

Aufgabe der Erfindung ist es, ein Gerät zum Auspressen von ein- oder mehrkomponentigen Massen enthaltenden Folienbeuteln oder Kartuschen zu schaffen, das die oben genannten Nachteile vermeidet und einfach sowie auch bei einem längeren Arbeitseinsatz benutzerfreundlich bedienbar ist.

Die Aufgabe ist durch die Merkmale des unabhängigen Anspruchs gelöst. Vorteilhafte Weiterbildungen sind in den Unteransprüchen dargelegt.

Gemäss der Erfindung weist die Kraftübertragungseinrichtung ein an dem Handgriff angeordnetes Schaltelement, das über das Betätigungselement betätigbar ist, und ein Aktuatormittel zur Betätigung des zumindest einen Vorschubelementes auf. Das Schaltelement ist mit dem Aktuatormittel über eine Leitung kommunizierend verbunden.

Infolge der entkoppelten Kraftübertragungseinrichtung bestehend aus dem Schaltelement und dem Aktuatormittel kann, in Abhängigkeit von der zur Verfügung stehenden Länge der Leitung, der Handgriff mit dem Betätigungselement an einer beliebigen Stelle am Gehäuse angeordnet werden. Dies erlaubt eine ergonomisch optimale Ausführung des Gerätes. Der Einbau der entkoppelten Kraftübertragungseinrichtung gibt dem Konstrukteur die Freiheit, die notwendige Bewegung des Betätigungselementes den ergonomischen Erfordernissen anzupassen. Das Betätigungselement ist z. B. als Hebel ausgebildet, der bei dessen Betätigung eine Schwenk- oder eine Parallelbewegung oder eine Kombination aus diesen beiden Bewegungen durchführt.

Zudem kann mit einem, einen umpositionierbaren Handgriff aufweisenden Gerät einfach an schwer zugänglichen Stellen bearbeitet werden. An dem Gehäuse des Gerätes ist vorteilhaft eine Führung vorgesehen, in welcher der Handgriff lösbar und verschiebbar festlegbar ist. Der Handgriff wird mit geeigneten Mitteln, wie Klemmmechanismen, Fixierschrauben oder dergleichen, an dem Gehäuse festgelegt. Die Vorteile der mechanischen Geräte bezüglich der Gebrauchstauglichkeit sowie deren geringe Störanfälligkeit bleiben bei dem erfindungsgemässen Gerät erhalten.

Weist das Gerät zum Auspressen von ein- oder mehrkomponentigen Massen enthaltenden Folienbeutein oder Kartuschen mehr als eine Kolbenstange auf, kann der Vorschubmechanismus ein, an allen Kolbenstangen angeordnetes Vorschubelement oder jeweils ein separates Vorschubelement für jede Kolbenstange aufweisen. Das Aktuatormittel wirkt dabei auf alle Vorschubelemente gleichzeitig oder es sind mehrere Aktuatormittel vorgesehen. Dabei kann das Aktuatormittel auch indirekt z. B. über eine zwischengeschaltete Kulisse auf das beziehungsweise die Vorschubelemente einwirken. In dieser Ausführung kann beispielsweise über die zwischengeschaltete Kulisse die Kraft eines Aktuatormittels auf mehrere Vorschubelemente geleitet werden. Alternativ ist für jedes Vorschubelement beziehungsweise für jede Kolbenstange jeweils ein separates Aktuatormittel vorgesehen. Sind mehrere Aktuatormittel im Gerät angeordnet, so werden diese vorteilhaft über ein gemeinsames Schaltelement aktiviert. Es ist jedoch auch denkbar, mehrere Schaltelemente, optional für jedes Aktuatormittel ein separates Schaltelement, am Handgriff vorzusehen.

Erfindungsgemäß sind das Schaltelement und das Aktuatormittel jeweils als Hydraulikzylinder ausgebildet, die über eine hydraulische Leitung kommunizierend miteinander verbunden sind. Das Betätigungselement ist beispielsweise als gelenkig am Handgriff angeordneter Hebel ausgebildet, welcher bei seiner Betätigung auf einen Stössel des ersten, als Schaltelement dienenden Hydraulikzylinder wirkt. Dabei wird eine Druckflüssigkeit durch die hydraulische Leitung dem zweiten, als Aktuatormittel dienenden Hydraulikzylinder zugeführt, worauf dessen Stössel das Vorschubelement verschwenkt und die Kolbenstange in Auspressrichtung vorgeschoben wird. Wird das Betätigungselement entlastet, wird der Stössel des Aktuatormittels beispielsweise passiv mittels einem auf das Vorschubelement wirkendes Federelement oder aktiv mittels einem in dem Hydraulikzylinder angeordnetes Federelement in seine Ausgangsstellung zurückgeschoben. Der Vorteil dieser Ausführung liegt insbesondere in dem geringen Kraftaufwand zum Auspressen der ein- oder mehrkomponentigen Massen enthaltenen Folienbeutel oder Kartuschen. Die Kraftübersetzung des Schaltelementes und des Aktuatormittels kann entsprechend des erforderlichen Kraftbedarfs zum Auspressen der Massen gewählt werden. Des Weiteren kann der als Schaltelement dienende Hydraulikzylinder verschiebbar am Handgriff angeordnet sein, womit sich unterschiedliche Übersetzungsverhältnisse am Gerät einstellen lassen, ohne dass die hydraulische Kraftübertragungseinrichtung ausgewechselt werden muss. In einer alternativen Ausführungsform, die nicht zur Erfindung gehört, ist das Schaltelement als elektrischer oder elektronischer Taster ausgebildet, bei dessen Betätigung eine Pumpe aktiviert wird, die ihrerseits eine Druckflüssigkeit über eine hydraulische Leitung dem zweiten Hydraulikzylinder zuführt.

Alternativ zu einer hydraulischen Ausführung der Kraftübertragungseinrichtung kann diese auch pneumatisch betrieben sein. Als Druckluftquelle kann beispielsweise eine auswechselbare Druckdose verwendet werden, womit keine externe Druckluftquelle erforderlich ist.

Eine Variante zu einer hydraulisch ausgebildeten Kraftübertragungseinrichtung stellt eine elektrische und/oder elektronische Ausführung derselben dar. In einer solchen Ausführung ist das Schaltelement ein Taster und das Aktuatormittel ein Solenoid, die über eine elektrische Leitung kommunizierend miteinander verbunden sind. Als Energiequelle für die elektrische und/oder elektronische Kraftübertragungseinrichtung ist beispielsweise ein Akku vorgesehen. Alternativ kann das Aktuatormittel als Elektromotor ausgebildet sein, der beispielsweise einen auf das Vorschubelement wirkenden Stössel vorschiebt beziehungsweise zurückzieht oder direkt über eine Getriebeanordnung das Vorschubelement betätigt.

Bei allen Kraftübertragungseinrichtungen ist es zudem möglich diese als Einheit mit dem am Gerät festlegbaren Handgriff auszubilden. Diese Einheit kann als Ganzes bei Bedarf ausgewechselt werden, beispielsweise um verschiedene Übersetzungsverhältnisse beziehungsweise Vorschübe der Kolbenstange zu ermöglichen. Insbesondere bei einer hydraulischen Kraftübertragungseinrichtung bleibt das hydraulische System auch bei einem Austausch der Einheit geschlossen. Dies gewährleistet eine hohe Gebrauchstauglichkeit.

Vorteilhaftweise ist die Leitung lösbar an dem Schaltelement und/oder dem Aktuatormittel angeordnet. Die Leitung ist beispielsweise über ein Kupplungsmittel, wie ein dichtender Bajonettverschluss, oder über eine Steckverbindung lösbar mit dem Schaltelement und/oder mit dem Aktuatormittel verbunden. Damit können Leitungen mit unterschiedlichen Längen an dem Gerät vorgesehen werden, um beispielsweise den Bereich der Positioniermöglichkeiten des Handgriffs am Gehäuse des Gerätes zu erweitern beziehungsweise zu begrenzen. Mit einer, dem gewünschten maximalen Verstellweg des Handgriffes angepassten Leitungslänge, kann die Anzahl von vom Gerät herunterhängender Leitungsabschnitte begrenzt werden. An dem Gehäuse sind Halteelemente vorgesehen, an denen die Leitung fixiert werden kann.

Mit der lösbar an dem Schaltelement und/oder dem Aktuatormittel angeordneten Leitung können auch verschiedene Arten von Handgriffen mit unterschiedlichen Schaltelementen oder sogar verschiedene Aktuatormittel an ein und demselben Gerät angeordnet werden, ohne tiefer in die Struktur des Gerätes einzugreifen. Dies ermöglicht beispielsweise eine Anpassung des Gerätes und somit die Verwendung des Gerätes für verschiedene Arten von auszupressenden Massen mit unterschiedlichen Materialeigenschaften.

Bevorzugt ist in dem Gerät eine weitere Kraftübertragungseinrichtung zur Betätigung des zumindest einen Sperrelementes für die Entriegelung der Kolbenstange vorgesehen. Die weitere Kraftübertragungseinrichtung ist vorteilhaft entsprechend der Kraftübertragungseinrichtung für den Vorschub der Kolbenstange ausgebildet.

Aus der nachfolgenden Detailbeschreibung und der Gesamtheit der Patentansprüche ergeben sich weitere vorteilhafte Ausführungsformen und Merkmalskombinationen der Erfindung.

### Kurze Beschreibung der Zeichnungen

Die Erfindung wird nachstehend anhand von Ausführungsbeispielen näher erläutert. Es zeigen:
- Fig. 1: Einen Längsschnitt durch ein erstes Ausführungsbeispiel des erfindungsgemässen Gerätes;
- Fig. 2: einen Längsschnitt durch ein zweites Ausführungsbeispiel des erfindungsgemässen Gerätes; und
- Fig. 3: einen Längsschnitt durch ein weiteres Ausführungsbeispiel des erfindungsgemässen Gerätes, das aber nicht zur Erfindung gehört.

Grundsätzlich sind in den Figuren gleiche Teile mit den gleichen Bezugszeichen versehen.

### Wege zur Ausführung der Erfindung

In Fig. 1 ist ein Gerät 1 zum Auspressen von ein- oder mehrkomponentigen Massen enthaltenden Folienbeuteln oder Kartuschen gezeigt, das eine hydraulische Kraftübertragungseinrichtung 21 aufweist. Das Gerät 1 weist ein Gehäuse 2 mit einer Aufnahme 3, in welche die Folienbeutel oder Kartuschen einlegbar sind, einen Handgriff 4, eine im Gehäuse 2 geführte Kolbenstange 5 und einen im Gehäuse 2 angeordneten Vorschubmechanismus 6 auf. Der Vorschubmechanismus 6 umfasst ein Vorschubelement 8 und ein Sperrelement 9, die auf der Kolbenstange 5 angeordnet, axial versetzbar und in Längsrichtung des Gerätes 1 schwenkbar sind. Das Vorschubelement 8 ist mit einer ersten Feder 10 und das Sperrelement 9 ist mit einer zweiten Feder 11 druckbeaufschlagt. Der Handgriff 4 weist als Betätigungselement 12 einen gelenkig und verschiebbar gelagerten Betätigungshebel 13 auf, der parallel und schwenkbar bewegbar ist. Der Handgriff 4 ist entlang einer Führung 7 verschiebbar und mit geeigneten, hier nicht näher dargestellten Mitteln am Gehäuse 2 in einer gewünschten Position festlegbar.

Die hydraulische Kraftübertragungseinrichtung 21 umfasst als Schaltelement 22 einen ersten Hydraulikzylinder 23 und als Aktuatormittel 24 einen zweiten Hydraulikzylinder 25, die über eine hydraulische Leitung 26 kommunizierend miteinander verbunden sind. Die hydraulische Leitung 26 ist fest mit dem ersten Hydraulikzylinder 23 und über ein Kupplungsmittel 27 lösbar mit dem zweiten Hydraulikzylinder 25 verbunden. Beim Betätigen des Hebels 13 wird der Stössel 28 des ersten Hydraulikzylinders 23 in denselben geschoben, worauf die im ersten Hydraulikzylinder 23 befindliche Druckflüssigkeit, wie z. B. ein Hydrauliköl, durch die hydraulische Leitung 26 dem zweiten Hydraulikzylinder 25 zugeführt wird. Dessen Stössel 29 wird dadurch herausgefahren und verschwenkt dabei das Vorschubelement 8 entgegen der Druckkraft der Feder 10, wobei die Kolbenstange 5 in Auspressrichtung A vorgeschoben wird. Beim Entlasten des Hebels 13 drückt die Federkraft der Feder 10 das Vorschubelement 8 in seine Ausgangsposition, wobei der Stössel 29 des zweiten Hydraulikzylinders 25 in dessen Ausgangsposition zurückgedrückt und die sich im zweiten Hydraulikzylinders 25 befindliche Druckflüssigkeit durch die hydraulische Leitung 26 wieder dem ersten Hydraulikzylinder 23 zugeführt wird. Dessen Stössel 28 wird dabei herausgefahren und das Gerät 1 steht für einen erneuten Auspressvorgang zur Verfügung. Der erste Hydraulikzylinder 23 ist in die Richtungen des Doppelpfeils 15 verschiebbar am Handgriff 4 angeordnet. So lassen sich verschiedene Übersetzungsverhältnisse der hydraulischen Kraftübertragungseinrichtung 21 am Gerät 1 einstellen, ohne dass die hydraulische Kraftübertragungseinrichtung 21 ausgewechselt werden muss.

Zum Auswechseln einer angebrauchten oder verbrauchten Kartusche oder eines Folienbeutels wird das Sperrelement 9 entgegen der Druckkraft der Feder 11 mittels Betätigung eines Entriegelungshebels 14 derart verschwenkt, dass die Kolbenstange 5 in eine Ausgangsposition zurückgezogen werden kann.

Das in Fig. 2 gezeigte Gerät 31 entspricht weitgehend dem in Fig. 1 dargestellten Gerät 1, wobei im Unterschied zu diesem zur Entriegelung der Kolbenstange 35 eine zweite hydraulische Kraftübertragungseinrichtung 41 zusätzlich zu der ersten hydraulische Kraftübertragungseinrichtung 21 vorgesehen ist. Die zweite hydraulische Kraftübertragungseinrichtung 41 weist am Handgriff 34 als Schaltelement 42 einen ersten Hydraulikzylinder 43 und als Aktuatormittel 44 einen zweiten Hydraulikzylinder 45, die über eine hydraulische Leitung 46 kommunikativ miteinander verbunden sind. Die hydraulische Leitung 46 ist fest mit dem ersten Hydraulikzylinder 43 und über ein Kupplungsmittel 47 lösbar mit dem zweiten Hydraulikzylinder 45 angeordnet. Durch Betätigen des Betätigungshebels 33 wird das Aktuatormittel 44 der zweiten hydraulischen Kraftübertragungseinrichtung 41 aktiviert und die Kolbenstange 35 entriegelt. An dem Gehäuse 32 sind zudem Halteelemente 36 vorgesehen, an denen die hydraulischen Leitungen 26 und 46 festlegbar sind.

In Fig. 3 ist ein Gerät 51 zum Auspressen von ein- oder mehrkomponentigen Massen enthaltenden Folienbeuteln oder Kartuschen gezeigt, das eine elektrische und/oder elektronische Kraftübertragungseinrichtung 61 aufweist. Der Vorschubmechanismus 56 ist im Wesentlichen gleich wie der Vorschubmechanismus 6 des in Fig. 1 beziehungsweise in Fig. 2 beschriebenen Gerätes 1 bzw. 31 ausgebildet. Die elektrische und/oder elektronische Kraftübertragungseinrichtung 61 umfasst als Schaltelement 62 einen Taster 63 und als Aktuatormittel 64 einen Solenoid 65, die über eine elektrische Leitung 66 kommunizierend miteinander verbunden sind. Die elektrische Leitung 66 ist über eine Steckerverbindung 67 lösbar an dem Solenoid 65 angeordnet. Der Handgriff 54 weist als Betätigungselement 57 einen Druckschalter 58 auf. Beim Betätigen des Druckschalters 58 wird von dem Taster 63 ein elektrisches Signal generiert, welches über die elektrische Leitung 66 dem Solenoid 65 zugeleitet wird. Dessen Stössel 69 wird herausgefahren und verschwenkt dabei entgegen der Druckkraft der Feder 10 das Vorschubelement 8, wobei die Kolbenstange 55 in Auspressrichtung A vorgeschoben wird. Beim Entlasten des Druckschalters 58 drückt die Federkraft der Feder 10 das Vorschubelement 8 in seine vorherige Position, wobei der Stössel 69 des Solenoiden 65 in seine Ausgangsstellung zurückgedrückt wird.

## Patentansprüche

1. Gerät zum Auspressen von ein- oder mehrkomponentigen Massen enthaltenden Folienbeuteln oder Kartuschen mit einem Gehäuse (2; 32), zumindest einem Handgriff (4; 34), zumindest einer Kolbenstange (5; 35) und zumindest einem Vorschubmechanismus (6; 56), wobei der Vorschubmechanismus (6) zumindest ein Vorschubelement (8) und ein Sperrelement (9) aufweist, die auf der Kolbenstange (5; 35) angeordnet, axial versetzbar und in Längsrichtung des Gerätes (1; 31) schwenkbar sind, wobei der Handgriff (4; 34) zumindest ein Betätigungselement (12) zur Betätigung zumindest einer, auf das Vorschubelement (8) wirkenden Kraftübertragungseinrichtung (21; 41) aufweist, wobei die Kraftübertragungseinrichtung (5; 35) ein an dem Handgriff (4; 34) angeordnetes Schaltelement (22; 42) das über das Betätigungselement (12) betätigbar ist, und ein Aktuatormittel (24; 44) zur Betätigung des zumindest einen Vorschubelementes (8) aufweist und das Schaltelement (22; 42) mit dem Aktuatormittel (24; 44) über eine Leitung (26; 46) kommunizierend verbunden ist, **dadurch gekennzeichnet, dass** das Schaltelement (22; 42) und das Aktuatormittel (24; 44) jeweils als Hydraulikzylinder (23, 25; 43, 45) ausgebildet sind, die über eine hydraulische Leitung (26; 46) kommunizierend miteinander verbunden sind.

2. Gerät nach Anspruch 1, **dadurch gekennzeichnet, dass** die Leitung (26; 46) lösbar an dem Schaltelement (22; 42) und/oder dem Aktuatormittel (24; 44) angeordnet ist.

3. Gerät nach einem der Ansprüche 1 oder 2, **dadurch gekennzeichnet, dass** eine weitere Kraftübertragungseinrichtung (41) zur Betätigung des zumindest einen Sperrelementes (9) für die Entriegelung der Kolbenstange (35) vorgesehen ist.

## Claims

1. A device for forcing out single- or multi-component substances contained in foil bags or cartridges, said device comprising a housing (2; 32), at least one handgrip (4; 34), at least one piston rod (5; 35) and at least one feed mechanism (6), the feed mechanism (6) comprising at least one feed element (8) and one locking element (9), which are disposed on the piston rod (5; 35) so as to be displaceable in axial direction and capable of swivelling in longitudinal direction of the device (1; 31), and the handgrip (4; 34) having at least one operating element (12) for operating at least one force-transmitting device (21; 41) acting on the feed element (8), in which case the force-transmitting device (5; 35) comprises a switching element (22; 42) disposed on the handgrip (4; 34) and operated via the operating element (12), as well as actuator means (24; 44) for operating the at least one feed element (8), and the switching element (22; 42) is connected so as to communicate with the actuator means (24; 44) via a line (26; 46), **characterized in that** the switching element (22; 42) and actuator means (24; 44) each take the form of a hydraulic cylinder (23, 25; 43, 45) connected so as to communicate with one another via a hydraulic line (26; 46).

2. A device according to Claim 1, **characterized in that** the line (26; 46) is detachably fixed to the switching element (22; 42) and/or actuator means (24; 44).

3. A device according to Claim 1 or 2, **characterized in that** an additional force-transmitting device (41) is provided for operating the at least one locking element (9) for releasing the piston rod (35).

## Revendications

1. Outil pour faire sortir par pression des masses à un ou plusieurs composants contenues dans des sacs en film ou des cartouches, comportant un boîtier (2 ; 32), au moins une poignée (4 ; 34), au moins une tige de piston (5 ; 35) et au moins un mécanisme d'avance (6), dans lequel le mécanisme d'avance (6) comporte au moins un élément d'avance (8) et un élément de blocage (9) qui sont agencés sur la tige de piston (5 ; 35), peuvent être déplacés axialement et peuvent pivoter dans une direction longitudinale de l'appareil (1 ; 31), dans lequel la poignée (4 ; 34) comporte au moins un élément d'actionnement (12) pour actionner au moins un dispositif de transmission de force (21 ; 41) agissant sur l'élément d'avance (8), dans lequel le dispositif de transmission de force (5 ; 35) comporte un élément de commutation (22 ; 42) agencé sur la poignée (4 ; 34) qui peut être actionné par l'intermédiaire de l'élément d'actionnement (12), et des moyens d'actionnement (24 ; 44) pour actionner le au moins un élément d'avance (8), et l'élément de commutation (22 ; 42) est relié de manière communicante aux moyens d'actionnement (24 ; 44) par l'intermédiaire d'une conduite (26 ; 46), **caractérisé en ce que** l'élément de commutation (22 ; 42) et les moyens d'actionnement (24 ; 44) sont respectivement formés comme des vérins hydrauliques (23, 25 ; 43, 45) qui sont mutuellement reliés de manière communicante par l'intermédiaire d'une conduite hydraulique (26 ; 46).

2. Outil selon la revendication 1, **caractérisé en ce que** la conduite (26 ; 46) est agencée de manière amovible sur l'élément de commutation (22 ; 42) et/ou les moyens d'actionnement (24 ; 44).

3. Outil selon l'une quelconque des revendications 1 ou 2, **caractérisé en ce qu'**un autre dispositif de transmission de force (41) est prévu pour actionner le au moins un élément de blocage (9) pour débloquer la tige de piston (35).
